# EUROPÄISCHE PATENTSCHRIFT

(11) **EP 3 745 920 B1**
(45) Veröffentlichungstag und Bekanntmachung des Hinweises auf die Patenterteilung: **22.03.2023**
(21) Anmeldenummer: 19702549.7
(22) Anmeldetag: 25.01.2019
(51) Int. Cl.: A47B 88/90

(54) **ZARGE FÜR EINEN SCHUBKASTEN**
PANEL FOR A DRAWER
CHÂSSIS POUR TIROIR

(30) Priorität: 02.02.2018 DE 102018102381
(43) Veröffentlichungstag der Anmeldung: 09.12.2020
(73) Patentinhaber: Paul Hettich GmbH & Co. KG, 32278 Kirchlengern (DE)
(72) Erfinder: MEYER, Bernd, 32469 Petershagen (DE); STUFFEL, Andreas, 31675 Bückeburg (DE)
(74) Vertreter: Specht, Peter
(86) Internationale Anmeldenummer: PCT/EP2019/051855
(87) Internationale Veröffentlichungsnummer: WO 2019/149632

(56) Entgegenhaltungen:
- EP-A1- 1 364 597
- WO-A1-2017/001620
- WO-A1-2017/186639
- DE-A1-102015 105 130

## Beschreibung

Die Erfindung betrifft eine Zarge für einen Schubkasten nach dem Oberbegriff des Anspruchs 1.

Zargen der gattungsgemäßen Art sind jeweils aus der DE 10 2015 105 103 A1, der WO 23017/001620 und der EP 1 364 597 A1 bekannt.

Zudem ist eine weitere Zarge nach dem Stand der Technik aus der DE 10 2010 060 722 A1 bekannt. Die hier offenbarte Zarge weist als Funktionseinrichtung einen Verbindungsbeschlag auf, der mit einer Montagebasis an einem Zargenadapter einer Zarge eines Schubkastens montiert ist oder daran ausgebildet ist.

Im Vergleich zu diesem Stand der Technik ist es die Aufgabe der Erfindung, eine Zarge zu schaffen, an welcher eine Montagebasis, insbesondere eine Montagebasis zur Montage einer Funktionseinrichtung für eine Zarge, einfacher montiert ist.

Die Erfindung löst diese Aufgabe durch den Gegenstand des Anspruchs 1. Sie schafft ferner einen Schubkasten für ein Möbel mit einer oder mehreren Zargen nach einem der darauf bezogenen Ansprüche. Vorteilhafte Ausgestaltungen der Erfindung sind den Unteransprüchen zu entnehmen.

Nach Anspruch 1 wird eine Zarge für einen Schubkasten geschaffen, die eine Außenschale und eine Innenschale aufweist, die einen Hohlraum begrenzen, in welchen wenigstens eine Montagebasis eingesetzt ist, dadurch gekennzeichnet, dass die Montagebasis mit wenigstens einem Montageadapter an der Außenschale oder der Innenschale gehalten ist, wobei der Montageadapter wenigstens eine Montageöffnung aufweist, in welche wenigstens ein Vorsprung, insbesondere ein Steg der Montagebasis eingreift. Derart wird die Montagebasis einfach und sicher an der Zarge gehalten. Zur Montage muss lediglich der Vorsprung, insbesondere der Steg, in die jeweilige Montageöffnung des Montageadapters eingesteckt werden.

Es ist zudem vorgesehen, dass die Außenschale relativ zur Innenschale verschieblich geführt ist, und dass einer oder mehrere der Montageadapter im Bereich einer oberen Schiebeführung an der Außenschale oder der Innenschale verteilt sind und einen Teil der oberen Schiebeführung bilden. Derart werden die Montageadapter vorteilhaft mehrfach zur Realisierung einer Schiebeführung und zur Montage der Montagebasis genutzt.

Es ist dazu konstruktiv einfach und zweckmäßig, wenn einer oder mehrere der Montageadapter in einem oberen oder unteren Aufnahmekanal der Zarge angeordnet ist/sind.

Um eine konstruktiv einfache und leicht montierbare Variante der Erfindung bereitzustellen, kann vorgesehen sein, dass der wenigstens eine Montageadapter mit einem Adapterkörper auf einem Abdecksteg aufliegt, der wenigstens ein Fenster aufweist und dass an dem Adapterkörper des Montageadapters ein Vorsprung ausgebildet ist, der dieses Fenster durchgreift und dass sich die Montageöffnung, in die der Vorsprung, insbesondere der Steg der Montagebasis eingreift, in diese Montageöffnung des Adapterkörpers hinein erstreckt.

Zur einfachen Befestigung des jeweiligen Montageadapters an dem Abdecksteg kann vorteilhaft vorgesehen sein, dass der Vorsprung des Montageadapters das Fenster rastend und/oder klemmend durchgreift.

Nach einer weiteren vorteilhaften Variante - die zu einer besonders stabilen Festlegung der Montagebasis führt, ist vorgesehen, dass der Steg der Montagebasis in der Montageöffnung des Vorsprungs des Montageadapters das Fenster durchsetzt.

Nach einer weiteren Variante kann vorgesehen sein, dass an der Montagebasis mehrere Vorsprünge, insbesondere Stege ausgebildet sind und dass diese in entsprechend mehrere Montageöffnungen eines oder mehrerer der Montageadapter eingreifen. Derart wird die jeweilige Montagebasis vorteilhaft mehrfach an der Zarge festgelegt.

Es kann dabei vorgesehen sein, dass die Montagebasis mit dem einen oder den mehreren Vorsprüngen, insbesondere Stegen in der oder den Montageöffnungen des Montageadapters klemmend und/oder rastend festgelegt ist.

Die wenigstens eine Montagebasis kann vorteilhaft zur Montage einer Funktionseinrichtung, insbesondere einer Fangvorrichtung, ausgelegt sein und dienen. Es können auch mehrere Funktionseinrichtungen an einer Montagebasis vorgesehen sein. Zudem können auch mehrere Montagebasis-Elemente in dem Hohlraum der Zarge auf die beanspruchte Weise festgelegt sein.

Bevorzugt erfolgt die Festlegung der jeweiligen Montagebasis-Elemente in dem Hohlraum der Zarge am oberen Rand der Montagebasis auf die beanspruchte Weise. Es kann aber alternativ oder ergänzend auch eine Festlegung der jeweiligen Montagebasis-Elemente in dem Hohlraum der Zarge am unteren Rand der Montagebasis auf die beanspruchte Weise erfolgen.

Erfindungsgemäß lassen sich insbesondere auch Zargen realisieren, bei welchen die Innenschale und/oder die Außenschale, aus Blech bestehen, vorzugsweise aus Stahlblech, und zusammen einen im Querschnitt im Wesentlichen rechteckigen Körper ausbilden.

Weitere vorteilhafte Ausgestaltungen der Erfindung sind den Unteransprüchen zu entnehmen.

Nachfolgend wird die Erfindung anhand eines Ausführungsbeispiels unter Bezug auf die Zeichnungen näher beschrieben. Es sei betont, dass die in den Patentansprüchen definierte Erfindung nicht auf dieses Ausführungsbeispiel beschränkt ist. Es zeigen:
- Fig. 1:: in a) eine räumliche Ansicht eines Abschnitts einer Zarge für einen Schubkasten eines Möbels und in b) einen Schnitt durch die Zarge aus a); und
- Fig. 2:: in a) eine räumliche Ansicht eines Abschnitts der Zarge aus Fig. 1a) ohne Außenwand, in b) einen Schnitt durch den Zargenabschnitt aus a) und in c) eine Explosionsdarstellung des Zargenabschnitts aus a) und b).

Die in Fig. 1a) und b) abgebildete Zarge 1 weist einen mehrschaligen - hier zweischaligen - Aufbau mit einer Innenschale 10 und einer Außenschale 11 auf, die einen Hohlraum 12 begrenzen, der an seinen Enden - die im montierten Zustand zu einer Rückwand und einer Blende orientiert werden - offen ausgebildet sein kann. Begriffe wie "oben" und "unten" beziehen sich nachfolgend auf die übliche Anordnung einer Zarge in einem Schubkasten, wobei die Schiebeführungen des Schubkastens und dessen Boden im Wesentlichen horizontal ausgerichtet sind und die Zargen 1 im Wesentlichen vertikal ausgerichtet sind. Dies ist aber keine Beschränkung sondern lediglich eine im Rahmen der Erfindung als Möglichkeit realisierbare bevorzugte Ausrichtung.

Der Begriff der Innenschale 10 und der Außenschale 11 bedeutet nicht, dass diese einstückig aufgebaut sein müssen. Die Innenschale 10 und die Außenschale 11 können vielmehr wiederum aus mehreren Elementen bestehen, die im Zusammenspiel die Innenschale und die Außenschale 10, 11 bilden.

Vorzugsweise - aber nicht zwingend - bestehen die Außenschale 11 und die Innenschale 10 aus Metallblech, insbesondere aus Stahlblech. Sie können aber auch aus anderen Materialien bestehen. Vorzugsweise sind die Innenschale 10 und die Außenschale 11 jeweils einstückig oder mehrstückig aus einem oder mehrere(n) Blechen, insbesondere aus Stahl, gefertigt, die abschnittsweise umformend umgebogen worden sind und an denen ggf. Aussparungen und dgl. durch Stanzen, Schneiden oder dgl. ausgebildet sind.

Es ist weiter bevorzugt, wenn die Außenschale 11 und die Innenschale 10 einer Zarge 1 mit einer relativ geringen, d.h. "schmalen" Baubreite B bilden, die vorzugsweise geringer als 20 mm, insbesondere schmaler als 15 mm ist. Gerade bei derart schmalen Zargen 1 ist die Erfindung vorteilhaft einsetzbar.

Es gilt, in dem Hohlraum 12 auf möglichst einfache Weise wenigstens eine oder mehrere Funktionseinrichtungen anzuordnen und an der Zarge direkt oder indirekt zu befestigen. Zu diesen Funktionseinrichtungen können beispielsweise einer oder mehrere Verbindungsbeschläge zum Befestigen einer Frontblende oder einer Rückwand, aber auch andere Elemente gehören.

Eine solche Funktionseinrichtung weist dazu hier eine Montagebasis 26 auf. Diese Montagebasis 26 kann nach als ein Basisblech ausgebildet sein. Sie kann aber auch auf andere Weise gebildet werden.

Diese Montagebasis 26 soll auf einfache konstruktive Weise mit der Innenschale 11 oder der Außenschale 10 verbunden werden. Hier ist sie über einen oder mehrere Montageadapter 22 mit der Innenschale 10 verbunden. Dies ist bevorzugt, aber nicht zwingend. Die Montagebasis 20 kann auch mit der Außenschale 11 verbunden werden. Die nachfolgende Beschreibung des bevorzugten Ausführungsbeispiels können daher in Hinsicht auf die Befestigung des Montageadapters 22 am oberen Rand die Begriffe Innenschale und Außenschale auch umgekehrt genutzt werden. Denkbar ist zudem auch eine analoge Festlegung am unteren Rand der Zarge.

Um einen Zugang zu dem oder den Funktionselementen zu realisieren, die ganz oder teilweise in dem Zwischenraum/Hohlraum 12 zwischen der Innenschale 10 und der Außenschale 11 angeordnet sind, ist es vorteilhaft, wenn die Innenschale 10 relativ zur Außenschale 11 verschieblich, vorzugsweise begrenzt verschieblich, ist. Dies ist aber im Rahmen dieser Erfindung kein zwingendes Merkmal.

Am unteren Rand können die Innenschale 10 und die Außenschale 11 und ggf. auch die Montagebasis 26 ansonsten im Rahmen dieser Erfindung beliebig verbunden sein, beispielswiese über eine Schiebeführung und oder zugehörige Arretierelemente.

Nach einer bevorzugten Ausgestaltung ist die Außenschale 11 einstückig ausgestaltet. Sie kann aber auch mehrstückig ausgebildet sein. Die Außenschale 11 weist zudem einen Außenwandabschnitt 13 auf, der im Wesentlichen oder vollständig die sichtbare Außenwand der Zarge 1 ausbildet.

Vorzugsweise ist ferner ein oberer Rand 14 dieses Außenwandabschnitts 13 um insgesamt ca. 180° zur Innenschale 10 hin umgebogen, so dass eine rinnenartige obere Nut 15 ausgebildet wird, die im montierten Zustand nach unten hin geöffnet ist.

Die Innenschale 10 kann ein- oder mehrstückig ausgebildet sein. Sie weist einen Innenwandabschnitt 16 auf. Dieser Innenwandabschnitt 16 kann über den größten Teil seiner Fläche parallel oder in einem geringen Winkel parallel zum Außenwandabschnitt 13 ausgerichtet sein. Er kann in seinem unteren Bereich einen nutartigen Aufnahmekanal 17 zur Aufnahme eines Randes eines Schubkastenbodens oder dgl. aufweisen (Fig. 1a).

An der Innenschale 10 (oder an der Außenschale 11) ist ein Abdecksteg 20 ausgebildet, der den Hohlraum 12 nach oben hin ganz oder teilweise abschließt/abdeckt.

Hier ist dazu der obere Rand 18 des Innenwandabschnittes 17 einmal um 180° nach unten gebogen, verläuft dann über einen Bereich 19 - beispielsweise einige mm - nach unten und ist von dort rechtwinklig nach außen in Richtung der Außenschale 11 gebogen, so dass er dort den Abdecksteg 20 ausbildet

Der Abdecksteg 20 sowie die oberen Ränder der Innenschale 10 und der Außenschale 11 bilden einen im Schnitt U-förmigen oberen Aufnahmekanal K1 aus.

Es ist bevorzugt vorgesehen, dass in dem Abdecksteg 20 ein oder mehrere Fenster 21 ausgebildet sind. Diese Fenster 21 können in verschiedenster Weise geformt sein. Nach einer bevorzugten Variante können sie nach Art von Langlöchern ausgebildet sein, die den oberen Aufnahmekanal K1 von oben nach unten durchsetzen.

In den oberen Aufnahmekanal K1 sind einer oder mehrere Montageadapter 22 eingesetzt. Es ist bevorzugt, dass diese Montageadapter einen oberen Adapterkörper 23 aufweisen, an den nach unten hin ein Vorsprung 24 anschließt, der dazu ausgelegt ist, eines der Fenster 21 vorzugsweise zu durchsetzen, um kraft- und oder formschlüssig, insbesondere rastend, an dem Aufnahmekanal K1 im Bereich des Fensters 21 befestigt zu sein. Der Adapterkörper 22 liegt vorzugsweise flächig auf dem Abdecksteg 20 auf. Er kann dem Aufnahmekanal K1 im Querschnitt auch so angepasst sein, dass er im Wesentlichen spielfreie im Aufnahmekanal K1 sitzt, ggf. sogar klemmend sitzt.

Der eine Montageadapter 22 oder mehrere der Montageadapter 22 weisen vorzugsweise jeweils wenigstens eine oder mehrere Montageöffnungen(en) 25 auf. Die jeweilige Montageöffnung 25 erstreckt sich in montierter Stellung von unten nach oben in den Montageadapter 22 hinein. Die jeweilige Montageöffnung 25 kann sich beispielsweise vertikal von unten den Vorsprung 24 durchsetzen und sich bis in den Adapterkörper 22 hinein erstrecken. Die jeweilige Montageöffnung 25 kann als Schlitz ausgebildet sein oder z.B. als Sackloch oder dgl..

In montierter Stellung wird die jeweilige Montageöffnung 25 dazu genutzt, einen oberen Randbereich, insbesondere einen Steg 27 oder dgl., der wenigstens einen Montagebasis 26 aufzunehmen. Diese Montagebasis 26 kann als Basis zur Montage eines Beschlages oder dgl. dienen. Die Montagebasis kann als eine Platte ausgebildet sein, die einen oder mehrere Stege 27 aufweist. Dieser Steg 27 oder mehrere dieser Stege 27 greifen in montierter Stellung in die eine Montageöffnung 25 des einen Montageadapters 22 oder in mehrere Montageöffnungen 25 mehrerer Montageadapter 22 ein, vorzugsweise klemmend und/oder rastend und auch vorzugsweise spielfrei ein.

Derart wird die Montagebasis 26 in ihrem oberen Randbereich auf einfache Weise in dem Hohlraum 12 ausgerichtet und gut sowie positionsgenau gehalten, beispielsweise mittig zentriert. Die Montage der Montagebasis 26 in diesem Bereich kann somit einfach und schnell durchgeführt werden.

In ihrem unteren Bereich kann die Montagebasis 26 auf analoge Weise oder aber auch auf beliebige andere Weise befestigt oder jedenfalls gehalten sein. Sie kann beispielsweise eine Stufung 28 aufweisen und auf einer korrespondierenden Stufung 28' der Innenschale 10 aufliegen, die zu dem Aufnahmekanal 17 gehört. Im montierten Zustand wird sie dann hier aufliegen und zusätzlichen zwischen der Innenschale 10 und der Außenschale klemmend fixiert. Sie kann hier aber auch an einer der Schalen 10, 11 angeheftet werden. Die Montagebasis 26 kann insofern auf nahezu beliebige Weise in ihrem unteren oder mittleren Bereich an der Innenschale 10 (oder der Außenschale 11) gehalten sein.

Die oberen (und auch die weiteren) Montageadapter 22 bilden auch Gleit- und Führungselemente aus, wobei sie wenigstens eine Nut 29 aufweisen, die nach oben hin offen steht und in welche der umgebogene obere Rand 19 der Außenschale 11 eingreifen kann, um mit dieser Nut 29 eine obere Schiebeführung auszubilden.

Die Montageadapter 22 können zudem auch als Befestigungsbasis für eine Abdeckleiste 30 - eine Dekorleiste oder Funktionsleiste - zum Abdecken des oberen Aufnahmekanals dienen und/oder zur Aufnahme anderer Funktionselemente wie Montagewinkeln oder dgl. insbesondere zur Montage eines Zargenaufsatzes oder dgl.. Hierzu können sie ein weiteres Befestigungsmittel wie eine sich von oben in den Adapterkörper 23 erstreckende Nut 32 aufweisen, in die ein Steg 31 der Abdeckleiste 30 eingesetzt ist.

Wie bereits erwähnt können die Innenschale und die Außenschale vorzugsweise - nicht aber zwingend - aus Metallblechen bestehen. Die Montageadapter 22 werden dagegen vorzugweise aus Kunststoff gefertigt. Sie können aber auch aus anderem Material bestehen.

**Bezugszeichenliste**

| | |
|---|---|
| Zarge | 1 |
| Innenschale | 10 |
| Außenschale | 11 |
| Hohlraum | 12 |
| Außenwandabschnitt | 13 |
| Rand | 14 |
| Nut | 15 |
| Innenwandabschnitt | 16 |
| Aufnahmekanal | 17 |
| Rand | 18 |
| Bereich | 19 |
| Abdecksteg | 20 |
| Fenster | 21 |
| Montageadapter | 22 |
| Adapterkörper | 23 |
| Vorsprung | 24 |
| Montageöffnungen(en) | 25 |
| Montagebasis | 26 |
| Steg | 27 |
| Stufung | 28,28' |
| Nut | 29 |
| Abdeckleiste | 30 |
| Steg | 31 |
| Nut | 32 |
| | |
| Aufnahmekanal | K1 |
| Baubreite | B |

## Patentansprüche

1. Zarge (1) für einen Schubkasten, die eine Außenschale (11) und eine Innenschale (10) aufweist, die einen Hohlraum begrenzen, in welchen wenigstens eine Montagebasis (26) eingesetzt ist, wobei die Montagebasis mit wenigstens einem Montageadapter (22) an der Außenschale (11) oder der Innenschale (10) gehalten ist, wobei der Montageadapter (22) wenigstens eine Montageöffnung (25) aufweist, in welche wenigstens ein Vorsprung, insbesondere ein Steg (27), der Montagebasis (26) eingreift, **dadurch gekennzeichnet, dass** die Außenschale (11) relativ zur Innenschale (10) verschieblich geführt ist, und dass einer oder mehrere der Montageadapter (22) im Bereich einer oberen Schiebeführung an der Außenschale (11) oder der Innenschale (10) verteilt sind und einen Teil der oberen Schiebeführung bilden.

2. Zarge nach Anspruch 1, **dadurch gekennzeichnet, dass** einer oder mehrere der Montageadapter (22) in einem oberen oder unteren Aufnahmekanal (K1) der Zarge K1 angeordnet ist/sind.

3. Zarge nach einem der vorstehenden Ansprüche, **dadurch gekennzeichnet, dass** der wenigstens eine Montageadapter (22) mit einem Adapterkörper (23) auf einem Abdecksteg (20) aufliegt, der wenigstens ein Fenster (21) aufweist und dass an dem Adapterkörper (23) des Montageadapters (22) ein Vorsprung (24) ausgebildet ist, der dieses Fenster (21) durchgreift und dass sich die Montageöffnung (25), in die der Vorsprung (27), insbesondere der Steg (27) der Montagebasis (26) eingreift, in diese Montageöffnung (25) des Adapterkörpers (22) hinein erstreckt.

4. Zarge nach Anspruch 3, **dadurch gekennzeichnet, dass** der Vorsprung (24) des Montageadapters (22) das Fenster (21) rastend und/oder klemmend durchgreift.

5. Zarge nach einem der vorstehenden Ansprüche 3 oder 4, **dadurch gekennzeichnet, dass** der Steg der Montagebasis in der Montageöffnung (25) des Vorsprungs (24) des Montageadapters (22) das Fenster (21) durchsetzt.

6. Zarge nach Anspruch 5, **dadurch gekennzeichnet, dass** an der Montagebasis (26) mehrere Vorsprünge, insbesondere Stege (27) ausgebildet sind und dass diese in entsprechend mehrere Montageöffnungen (25) eines oder mehrerer Montageadapter (22) eingreifen.

7. Zarge nach einem der vorstehenden Ansprüche, **dadurch gekennzeichnet, dass** die Montagebasis (26) mit dem einen oder den mehreren Vorsprüngen, insbesondere Stegen (27) in der oder den Montageöffnungen (25) des Montageadapters (22) klemmend und/oder rastend festgelegt ist.

8. Zarge nach einem der vorstehenden Ansprüche, **dadurch gekennzeichnet, dass** die wenigstens eine Montagebasis (26) zur Montage einer Funktionseinrichtung, insbesondere einer Fangvorrichtung, ausgelegt ist und dient.

9. Zarge nach einem der vorstehenden Ansprüche, **dadurch gekennzeichnet, dass** die Innenschale (10) und/oder die Außenschale (11), aus Blech bestehen, vorzugsweise aus Stahlblech, und vorzugweise zusammen einen im Querschnitt im Wesentlichen rechteckigen Körper ausbilden.

10. Zarge nach einem der vorstehenden Ansprüche, **dadurch gekennzeichnet, dass** an dem oder den Montageadaptern (22) eine Abdeckleiste (30) festgelegt ist, welche den oberen Aufnahmekanal K1 und/oder den Montageadapter (22) und/oder den Steg (27) der Montagebasis (26) abdeckt

11. Schubkasten für ein Möbel mit einer oder mehreren Zargen nach einem der vorstehenden Ansprüche.

## Claims

1. Frame (1) for a drawer, which has an outer shell (11) and an inner shell (10) which delimit a cavity into which at least one mounting base (26) is inserted, wherein the mounting base is held on the outer shell (11) or the inner shell (10) by at least one mounting adapter (22), wherein the mounting adapter (22) has at least one mounting opening (25) into which at least one projection, in particular a web (27), of the mounting base (26) engages, **characterized in that** the outer shell (11) is displaceably guided relative to the inner shell (10), and **in that** one or more of the mounting adapters (22) are distributed in the region of an upper sliding guide on the outer shell (11) or the inner shell (10) and form part of the upper sliding guide.

2. Frame according to claim 1, **characterized in that** one or more of the mounting adapters (22) is/are arranged in an upper or lower receiving channel (K1) of the frame K1.

3. Frame according to one of the preceding claims, **characterized in that** the at least one mounting adapter (22) rests with an adapter body (23) on a cover web (20) which has at least one window (21), and **in that** a projection (24) is formed on the adapter body (23) of the mounting adapter (22) which engages through this window (21), and **in that** the mounting opening (25) into which the projection (27), in particular the web (27), of the mounting base (26) engages extends into this mounting opening (25) of the adapter body (22).

4. Frame according to claim 3, **characterized in that** the projection (24) of the mounting adapter (22) engages through the window (21) in a latching and/or clamping manner.

5. Frame according to one of the preceding claims 3 or 4, **characterized in that** the web of the mounting base in the mounting opening (25) of the projection (24) of the mounting adapter (22) passes through the window (21).

6. Frame according to claim 5, **characterized in that** a plurality of projections, in particular webs (27), are formed on the mounting base (26), and **in that** these engage in a corresponding plurality of mounting openings (25) of one or more mounting adapters (22).

7. Frame according to one of the preceding claims, **characterized in that** the mounting base (26) is fixed by the one or more projections, in particular webs (27), in a clamping and/or latching manner in the mounting opening or openings (25) of the mounting adapter (22).

8. Frame according to one of the preceding claims, **characterized in that** the at least one mounting base (26) is designed and serves for mounting a functional device, in particular a catching device.

9. Frame according to one of the preceding claims, **characterized in that** the inner shell (10) and/or the outer shell (11) consist of sheet metal, preferably of steel sheet, and preferably together form a body which is substantially rectangular in cross-section.

10. Frame according to one of the preceding claims, **characterized in that** a cover strip (30) is fixed to the mounting adapter or adapters (22), which covers the upper receiving channel K1 and/or the mounting adapter (22) and/or the web (27) of the mounting base (26).

11. Drawer for a piece of furniture with one or more frames according to one of the preceding claims.

## Revendications

1. Châssis (1) pour un tiroir, qui présente une coque extérieure (11) et une coque intérieure (10), qui délimitent un espace creux dans lequel est insérée au moins une base de montage (26), la base de montage étant maintenue par au moins un adaptateur de montage (22) sur la coque extérieure (11) ou la coque intérieure (10), l'adaptateur de montage (22) présentant au moins une ouverture de montage (25), dans laquelle entre au moins une partie saillante, en particulier un élément de liaison (27), de la base de montage (26), **caractérisé en ce que** la coque extérieure (11) est guidée de manière coulissante par rapport à la coque intérieure (10), et **en ce qu'**un ou plusieurs des adaptateurs de montage (22) sont répartis dans la zone d'un guidage coulissant supérieur sur la coque extérieure (11) ou la coque intérieure (10) et forment une partie du guidage coulissant supérieur.

2. Châssis selon la revendication 1, **caractérisé en ce qu'**un ou plusieurs des adaptateurs de montage (22) est/sont disposé(s) dans un canal de réception supérieur ou inférieur (K1) du châssis K1.

3. Châssis selon l'une des revendications précédentes, **caractérisé en ce que** l'au moins un adaptateur de montage (22) repose avec un corps d'adaptateur (23) sur une barrette de recouvrement (20) qui présente au moins une fenêtre (21) et **en ce qu'**une partie saillante (24) est formée sur le corps d'adaptateur (23) de l'adaptateur de montage (22), qui traverse cette fenêtre (21) et **en ce que** l'ouverture de montage (25), dans laquelle entre la partie saillante (27), en particulier l'élément de liaison (27) de la base de montage (26), s'étend dans cette ouverture de montage (25) du corps d'adaptateur (22).

4. Châssis selon la revendication 3, **caractérisé en ce que** la partie saillante (24) de l'adaptateur de montage (22) traverse la fenêtre (21) en s'enclenchant et/ou en se serrant.

5. Châssis selon l'une des revendications 3 ou 4 précédentes, **caractérisé en ce que** l'élément de liaison de la base de montage traverse la fenêtre (21) dans l'ouverture de montage (25) de la partie saillante (24) de l'adaptateur de montage (22).

6. Châssis selon la revendication 5, **caractérisé en ce que** plusieurs parties saillantes, en particulier des éléments de liaison (27), sont formées sur la base de montage (26) et **en ce que** celles-ci entrent dans plusieurs ouvertures de montage (25) correspondantes d'un ou plusieurs adaptateurs de montage (22).

7. Châssis selon l'une des revendications précédentes, **caractérisé en ce que** la base de montage (26) est fixée par serrage et/ou par encliquetage avec l'une ou les plusieurs parties saillantes, en particulier des éléments de liaison (27), dans la ou les ouvertures de montage (25) de l'adaptateur de montage (22).

8. Châssis selon l'une des revendications précédentes, **caractérisé en ce que** l'au moins une base de montage (26) est conçue et sert au montage d'un dispositif fonctionnel, en particulier d'un dispositif d'arrêt.

9. Châssis selon l'une des revendications précédentes, **caractérisé en ce que** la coque intérieure (10) et/ou la coque extérieure (11) sont en tôle, de préférence en tôle d'acier, et forment de préférence ensemble un corps essentiellement rectangulaire en coupe transversale.

10. Châssis selon l'une des revendications précédentes, **caractérisé en ce qu'**une baguette de recouvrement (30) est fixée sur le ou les adaptateurs de montage (22), laquelle recouvre le canal de réception supérieur K1 et/ou l'adaptateur de montage (22) et/ou l'élément de liaison (27) de la base de montage (26).

11. Tiroir pour un meuble avec un ou plusieurs châssis selon l'une des revendications précédentes.
